# EUROPÄISCHE PATENTSCHRIFT

(11) **EP 2 902 110 B1**
(45) Veröffentlichungstag und Bekanntmachung des Hinweises auf die Patenterteilung: **29.03.2017**
(21) Anmeldenummer: 15000096.6
(22) Anmeldetag: 15.01.2015
(51) Int. Cl.: B02C 17/16

(54) **VORRICHTUNG ZUM ZERKLEINERNDEN BEARBEITEN VON FESTSTOFFEN ODER SUSPENSIONEN MIT FESTSTOFFANTEILEN UND VERFAHREN ZUM STARTEN EINES ZERKLEINERUNGSPROZESSES EINER MAHLVORRICHTUNG**
DEVICE FOR COMMINUTING SOLIDS OR SUSPENSIONS CONTAINING SOLIDS AND METHOD FOR STARTING A COMMINUTING PROCESS OF A MILLING DEVICE
DISPOSITIF DE BROYAGE DE MATIÈRES SOLIDES OU DES SUSPENSIONS PRÉSENTANT DES TENEURS EN MATIÈRES SOLIDES ET PROCÉDÉ DE DÉMARRAGE D'UN PROCESSUS DE BROYAGE D'UN DISPOSITIF DE BROYAGE

(30) Priorität: 30.01.2014 DE 102014101165
(43) Veröffentlichungstag der Anmeldung: 05.08.2015
(73) Patentinhaber: NETZSCH-Feinmahltechnik GmbH, 95100 Selb (DE)
(72) Erfinder: Götzel, Arne, 08248 Klingenthal (DE)

(56) Entgegenhaltungen:
- DE-A1-102010 056 287
- DE-B- 1 211 905
- DE-C- 589 796

## Beschreibung

Die vorliegende Erfindung betrifft eine Vorrichtung zum zerkleinernden Bearbeiten von Feststoffen oder Suspensionen mit Feststoffanteilen sowie ein Verfahren zum Starten eines Zerkleinerungsprozesses einer Mahlvorrichtung.

Mahlvorrichtungen für Feststoffe bzw. Kugelmühlen sind zur Zerkleinerung von Feststoffen für bestimmte Feinheitsgrade ausgebildet und umfassen in der Regel einen in Rotation versetzten Mahlraum, in welchem mehrere Mahlkörper beziehungsweise Mahlkugeln zur Zerkleinerung des jeweiligen Feststoffes angeordnet sind. Befüllt werden die Mühlen beziehungsweise der Mahlraum der jeweiligen Kugelmühle durch eine zentrale Öffnung in einer der Stirnwände. Der Austrag ist von der Bauform abhängig und erfolgt beispielsweise durch Schlitze in der Mahlraumwand am Mühlenende, wobei die Mahlkörper aufgrund ihres gegenüber den Schlitzen vergrößerten maximalen Querschnittsdurchmessers zurückgehalten werden und im Mahlraum beziehungsweise im Mahlbehälter verbleiben.

Eine Sonderform von derartigen Kugelmühlen ist die Rührwerkskugelmühle. Rührwerkskugelmühlen bestehen aus einem vertikal oder horizontal angeordneten, meist annähernd zylindrischen Mahlbehälter, der in Abhängigkeit des jeweiligen Mahlprozesses in der Praxis zu 70% - 90% mit Mahlkörpern beziehungsweise mit Mahlkugeln gefüllt ist. Der Mahlbehälter ist bei derartigen Rührwerkskugelmühlen in der Regel stationär und nicht drehend gelagert.

Um eine Bewegung der Mahlkörper mit hieraus resultierendem Mahlprozess für den jeweiligen Feststoff herzustellen, ist ein Rührwerk im Mahlbehälter angeordnet und drehend über eine Antriebswelle bewegt. Bei aktivem Mahlprozess wird kontinuierlich Mahlgut durch den Mahlraum gepumpt. Hierbei werden die suspendierten Feststoffe durch Prall- und Scherkräfte zwischen den Mahlkörpern zerkleinert bzw. dispergiert. Am Austrag der Mühle erfolgt weiterhin eine Trennung von Mahlgut und Mahlkörpern vermittels eines geeigneten Trennsystems. Aus dem Stand der Technik bekannte Rührwerkskugelmühlen sind hierbei in der Lage mineralische Füllstoffe in trockener Form zu zerkleinern. In weiteren bekannten Verwendungen können Feststoffanteile in Suspensionen mittels Rührwerkskugelmühlen zerkleinert werden.

Eine derartige Rührwerkskugelmühle zeigt beispielsweise die Patentanmeldung DE 10 2010 056 287 A1. Die in der DE-Schrift offenbarte Rührwerkskugelmühle umfasst einen Mahlbehälter und eine darin rotierende Rührwelle, auf welcher mehrere Mahlelemente angeordnet sind. Zwischen den Mahlelementen sind mehrere Zusatzelemente angeordnet, welche den Mahlprozess beziehungsweise den Zerkleinerungsvorgang von Feststoffen unterstützen sollen. Gemäß Beschreibung der DE-Patentanmeldung sind die Zusatzelemente als Stäbe ausgebildet. Die Rührwelle ist zum rotierenden Betrieb mit einem Motor in Verbindung gebracht.

Wird eine derartige Rührwerkskugelmühle, wie sie aus dem Stand der Technik bekannt ist, in Betrieb genommen, muss die Antriebswelle zur rotierenden Bewegung der Mahlelemente ein Losbrechmoment überwinden, welches gegenüber dem weiteren im Verlauf des Mahlprozesses auf die Antriebswelle einwirkenden Momentes vergrößert ausgebildet ist. Da die Masse des jeweiligen Mahlgutes und der Mahlkugeln bereits vor dem Mahlprozess auf die Mahlelemente und die Antriebswelle einwirken, ist eine starke Differenz zwischen dem Losbrechmoment und dem weiteren im Mahlverfahren auf die Antriebswelle einwirkenden Momentes zu verzeichnen.

Im Stand der Technik sind aufgrund des zum Beginn eines Mahlprozesses erhöhten Momentes starke Motoren notwendig, um die Antriebswelle mit den jeweiligen mit der Antriebswelle in Verbindung stehenden Mahlelementen rotierend in Bewegung versetzen zu können. Derartige Motoren besitzen gegenüber leistungsschwächeren Motoren einen erhöhten Energieverbrauch und höhere Anschaffungskosten sowie eine größere Dimensionierung, weshalb Vorrichtungen und Verfahren wünschenswert sind, die sich durch geringere Kosten sowie einen gesenkten Energieverbrauch und einen reduzierten Raumbedarf auszeichnen.

Weiterhin resultiert aus dem hohen Losbrechmoment eine starke Belastung eines der Antriebswelle und dem Motor gegebenenfalls zwischengeordneten Getriebes. Aufgrund der hohen Belastung muss das jeweilige Getriebe eine entsprechende Dimensionierung und Ausgestaltung aufweisen, um den hohen Belastungen standhalten zu können. Auch hiermit sind weitere Kosten und ein hoher Platzbedarf für das Getriebe einhergehend, um das Getriebe entsprechend dem hohen Moment bei Beginn des Mahlprozesses ausgestalten zu können.

Es bleibt zudem festzuhalten, dass eine Antriebswelle, welche zu Beginn ein hohes Drehmoment aufnehmen muss und somit einer hohen Torsion ausgesetzt ist, in der Praxis während mehrfachem Betrieb bereits nach einiger Zeit zu Ermüdungserscheinungen neigen kann, so dass Verfahren und Vorrichtungen wünschenswert wären, welche einen längeren Gebrauch der Antriebswelle erlauben.

Die Patentschrift DE 589796 beschreibt eine Mahlvorrichtung für trockenes und nasses Mahlgut, bei der die Antriebswelle in dauernder, aber nachgiebiger Verbindung mit den Rührscheiben steht. Eine solche Verbindung erfolgt beispielsweise über einen Spiralfeder, die eine Rührscheibe mitnimmt, sobald die Feder durch die Drehung der Welle eine gewisse Spannung erhält.

Aufgabe der Erfindung ist daher eine Vorrichtung und ein Verfahren zur Verfügung zu stellen, welche zumindest einige der aus dem Stand der Technik bekannten Nachteile nicht aufweisen.

Die obige Aufgabe wird durch eine Vorrichtung und ein Verfahren gelöst, welche die Merkmale in den Patentansprüchen 1 und 9 umfassen. Vorteilhafte Ausgestaltungen werden durch die abhängigen Ansprüche beschrieben.

Die Erfindung betrifft eine Vorrichtung zum zerkleinernden Bearbeiten von Feststoffen oder Suspensionen mit Feststoffanteilen. Die Vorrichtung ist in bevorzugten Ausführungsformen als Rührwerkskugelmühle ausgebildet und umfasst einen Mahlbehälter mit einer Vielzahl von im Mahlbehälter aufgenommener Mahlkörper.

Beispielsweise kann eine derartige Vorrichtung zur Zerkleinerung von Feststoffen oder Suspensionen mit Feststoffanteilen im Bereich der Lebensmittelindustrie, im Bereich der Chemie und/oder im Bereich der Pharmazie Verwendung finden. Denkbar ist auch, dass über die Vorrichtung beziehungsweise mittels des erfindungsgemäßen Verfahrens Feststoffe zerkleinert werden, welche durch Minerale ausgebildet sind.

Der Mahlbehälter kann eine zylindrische Formgebung besitzen und beispielsweise vertikal oder horizontal positioniert sein. Hinsichtlich Formgebung, Positionierung sowie Volumen sind für den angesprochenen Fachmann zahlreiche bekannte Möglichkeiten vorstellbar, so dass auf diese gesamthaft nicht ausdrücklich eingegangen wird. Bevorzugt ist der Mahlbehälter im Rahmen vorliegender Erfindung stationär und nicht drehend sowie hierbei horizontal beziehungsweise liegend orientiert. Um das Mahlgut aufnehmen und nach Zerkleinerung abführen zu können, kann der Mahlbehälter hierzu entsprechende Öffnungen aufweisen.

Die Mahlkörper können sinnvollerweise als Mahlkugeln ausgebildet sein und unter Berücksichtigung des zu zerkleinernden Feststoffes in diversen Ausführungsformen unterschiedliche Durchmesser aufweisen.

Weiter umfasst die Vorrichtung eine sich stirnseitig in den Mahlbehälter erstreckende Antriebswelle und mehrere im Mahlbehälter positionierte und von der Antriebswelle rotierend bewegbare Rührelemente. Die Antriebswelle kann durch einen Deckel des Mahlbehälters hindurchtreten und ist sinnvollerweise mit einem Motor in Verbindung gebracht. Dem Motor und der Antriebswelle kann gegebenenfalls ein Getriebe mit einer oder mit mehreren Übersetzungsstufen zwischengeordnet sein. In bevorzugten Ausführungsformen rotiert die Antriebswelle beziehungsweise rotieren die mehreren Rührelemente relativ zum Mahlbehälter.

Hinsichtlich einer Ausgestaltung der mehreren Rührelemente sind im Rahmen vorliegender Erfindung diverse Möglichkeiten vorstellbar. So können die mehreren Rührelemente beispielsweise durch Stäbe, Schaufeln oder dergleichen ausgebildet sein.

In bevorzugten Ausführungsformen sind die Rührelemente jedoch zumindest anteilig über nachfolgend noch näher beschriebene Rührscheiben ausgebildet. Die Rührelemente können entlang der Längsachse der Antriebswelle positioniert sein, so dass die Längsachse der Antriebswelle als Rotationsachse für die mehreren Rührelemente ausgebildet ist. Denkbar ist zudem, dass sich mehrere Rührelemente oder sämtliche Rührelemente radial weg von der Antriebswelle und in Richtung des Mahlbehälters, gegebenenfalls über nachfolgend noch näher beschriebene Vorsprünge, erstrecken.

Zwischen wenigstens einem der mehreren Rührelemente und der Antriebswelle ist ein Drehspiel beziehungsweise ein Freiheitsgrad ausgebildet, welches Drehspiel eine koaxiale und begrenzte relative Drehbewegung des wenigstens einen Rührelementes zur Antriebswelle erlaubt. Sämtliche Rührelemente sowie die Antriebswelle können somit bei gemeinsamer Rotation um eine gemeinsame Längsachse beziehungsweise die Längsachse der Antriebswelle rotieren. Weiter kann das wenigstens eine der mehreren Rührelemente relativ zur Antriebswelle und um die Längsachse der Antriebswelle begrenzt drehend bewegt werden.

Wird eine erfindungsgemäße Vorrichtung zum Bearbeiten von Feststoffen gestartet, so resultiert hieraus zunächst eine rotierende Bewegung der Antriebswelle, wobei das wenigstens eine Rührelemente aufgrund des Drehspiels nicht zusammen mit der Antriebswelle bewegt wird. Das Rührelement ruht hierbei unbewegt im Mahlbehälter, so dass ein Losbrechmoment, welches bei startendem Zerkleinerungsvorgang von der Antriebswelle aufgenommen werden muss, gegenüber einer durchgehend drehfesten Verbindung sämtlicher Rührelemente mit der Antriebswelle verkleinert ausgebildet ist. Eine Drehmomentspitze beziehungsweise das maximale über die Antriebswelle aufzunehmende Drehmoment kann bei erfindungsgemäßer Ausgestaltung einer Vorrichtung und mittels eines erfindungsgemäßen Verfahrens verkleinert werden.

Vorteilhafterweise können aufgrund des Drehspiels zwischen dem wenigstens einen der mehreren Rührelemente und der Antriebswelle Motoren mit kleinerer Leistung und geringerem Anschaffungspreis eingesetzt werden, welche gegebenenfalls eine reduzierte Dimensionierung aufweisen. Die gesamte Vorrichtung ist somit auch an Orten mit geringer Raumkapazität installierbar.

Da die einsetzbaren Motoren eine geringere Leistung besitzen, kann die Vorrichtung gegenüber bereits aus dem Stand der Technik bekannten Vorrichtungen zur Zerkleinerung einen reduzierten Energieverbrauch aufweisen. Auch das nachfolgend noch näher beschriebene Verfahren besitzt die beschriebenen Vorteile.

Weiter sind Belastungen, welche bei geringem Losbrechmoment beziehungsweise bei reduziertem maximalen Drehmoment auf ein dem Motor und der Antriebswelle zwischengeordnetes Getriebe gegebenenfalls übertragen werden, reduziert ausgebildet.

Da das Getriebe somit weniger Belastungen aufnehmen muss, können vereinfachte Getriebe verwendet werden, woraus ökonomische Vorteile und eine erhöhte Lebensdauer des jeweiligen Getriebes resultieren. Auch bei Getrieben kann die entsprechende Dimensionierung reduziert werden, weshalb sich die erfindungsgemäße Vorrichtung durch einen kompakten Aufbau auszeichnet.

Durch eine geringere Belastung der Antriebswelle aufgrund des reduzierten Losbrechmomentes kann die Lebensdauer der Antriebswelle erhöht werden. Auch sind Antriebswellen mit kleinerer Dimensionierung bzw. mit verringertem Querschnittsdurchmesser einsetzbar, die günstiger in der Anschaffung sind und sich durch eine geringere Masse sowie einen reduzierten Raumbedarf auszeichnen können.

Die koaxiale relative Drehbewegung des wenigstens einen Rührelementes zur Antriebswelle beziehungsweise das Drehspiel ist erfindungsgemäß begrenzt. Wird eine erfindungsgemäße Vorrichtung zum Bearbeiten von Feststoffen gestartet, so resultiert hieraus - wie vorhergehend bereits erwähnt - eine rotierende Bewegung der Antriebswelle, wobei das wenigstens eine Rührelement bei beginnender Rotationsbewegung aufgrund des Drehspiels nicht zusammen mit der Antriebswelle rotierend bewegt wird.

Hat die Antriebswelle im Verlauf einer Rotationsbewegung um weniger als 360° eine bestimmte Relativposition beziehungsweise eine bestimmte relative Drehposition zum wenigstens einen Rührelement eingenommen, so wird im Verlauf der weiteren Rotation das wenigstens eine Rührelement gemeinsam mit der Antriebswelle und über die Antriebswelle drehend bewegt. Die Relativposition des wenigstens einen Rührelementes und der Antriebswelle wird ab gemeinsam drehender Bewegung beibehalten. In bevorzugten Ausführungsformen kann bei vordefinierter relativer Position der Antriebswelle zum wenigstens einen Rührelement eine mechanische Koppelung zwischen dem wenigstens einen Rührelement und der Antriebswelle erfolgen.

Im Verlauf der weiteren gemeinsamen Rotationsbewegung des wenigstens einen Rührelementes zusammen mit der Antriebswelle ist die Drehfrequenz des wenigstens einen Rührelementes identisch zur Drehfrequenz der Antriebswelle ausgebildet. Durch die Rotation der mehreren Rührelemente werden Mahlkörper im Mahlbehälter der erfindungsgemäßen Vorrichtung bewegt, womit eine Zerkleinerung des jeweiligen Mahlgutes einhergeht.

Beim Beenden eines Zerkleinerungsvorgangs für das jeweilige Mahlgut wird die rotierende Bewegung der Antriebswelle sowie der drehend via die Antriebswelle bewegten Rührelemente angehalten. Anschließend kann wenigstens eines der Rührelemente von der Antriebswelle entkoppelt und via das vorherig beschriebene Drehspiel relativ zur Antriebswelle bewegt werden. Wird ein Zerkleinerungsvorgang erneut gestartet, so ist das Rührelement zunächst nicht an die Antriebswelle gekoppelt. Das Losbrechmoment ist gegenüber einer durchgehend ausgebildeten Koppelung sämtlicher Rührelemente mit der Antriebswelle reduziert ausgebildet. Wird die Antriebswelle rotierend angetrieben, so kann weiterhin aus einer Rotationsbewegung der Antriebswelle um weniger als 360° eine Koppelung wenigstens eines Rührelementes mit der Antriebswelle rotieren.

Soll eine Mahlvorrichtung angehalten und nachfolgend erneut in Betrieb genommen werden, so kann hierzu zeitlich nach Einleiten einer rotierenden Bewegung sämtlicher Rührelemente die Antriebswelle angehalten und hierauf folgend in umgekehrter Drehrichtung rotierend bewegt werden. Nach Anhalten der Antriebswelle kann die Mahlvorrichtung für eine bestimmte Zeit außer Betrieb genommen werden, wobei die Antriebswelle nicht bewegt wird. Soll ein erneuter Zerkleinerungsprozess gestartet werden, so kann die Antriebswelle hierzu in umgekehrter Drehrichtung rotierend bewegt werden.

Hierbei kann vorgesehen sein, dass bei Änderung der Drehrichtung die Koppelung zwischen dem wenigstens einen Rührelement und der Antriebswelle temporär gelöst wird und nachfolgend aus der Rotationsbewegung in umgekehrter Drehrichtung resultierend wieder hergestellt wird. Ein Drehspiel zwischen Antriebswelle und dem wenigstens einen Rührelement kann somit unabhängig von der jeweiligen Drehrichtung der Antriebswelle zwischen der Antriebswelle und dem wenigstens einen Rührelement ausgebildet sein.

Vorteilhafterweise ist somit auch bei erneuter Inbetriebnahme beziehungsweise bei erneutem Starten eines Zerkleinerungsprozesses mit umgekehrter Drehrichtung der Antriebswelle das Losbrechmoment für die Antriebswelle aufgrund der zunächst nicht ausgebildeten Koppelung zwischen der Antriebswelle und dem wenigstens einen Rührelement reduziert ausgebildet.

Vorstellbar ist auch, dass die Koppelung zwischen dem jeweiligen Rührelement und der Antriebswelle manuell gelöst wird. Auch kann es sein, dass die Vorrichtung mit einer Rückstelleinrichtung in Wirkverbindung gebracht ist, welche nach Beendigung eines Zerkleinerungsprozesses die Koppelung eines oder mehrerer Rührelement mit der Antriebswelle löst und das oder die jeweiligen Rührelemente im Bereich des begrenzten Drehspiels relativ zur Antriebswelle bewegt.

Erfindungsgemäß ist zwischen wenigstens einem der mehreren Rührelemente und der Antriebswelle ein Drehspiel ausgebildet, in bevorzugten Ausführungsformen ist jedoch zwischen mehreren, beispielsweise drei oder mehr als drei Rührelementen, und der Antriebswelle ein Drehspiel ausgebildet, um das Losbrechmoment entsprechend reduzieren und von den bereits erwähnten Vorteilen umfangreich Gebrauch machen zu können.

In bevorzugten Ausführungsformen besitzt das wenigstens eine der mehreren Rührelemente lediglich über das Drehspiel einen bestimmten Freiheitsgrad zur Antriebswelle, während weitere Relativbewegungen des wenigstens einen Rührelementes zur Antriebswelle, beispielsweise in axialer Richtung, unterbunden sind. Somit ist in bevorzugten Ausführungsformen die Relativposition des wenigstens einen Rührelementes zur Antriebswelle in Längsrichtung der Antriebswelle vorgegeben beziehungsweise festgesetzt.

Erfindungsgemäß ist vorgesehen, dass ein oder mehrere Mitnehmerelemente mit dem wenigstens einen Rührelement und der Antriebswelle in Wirkverbindung gebracht sind, die bei vordefinierter relativer Drehposition der Antriebswelle zum wenigstens einen Rührelement das wenigstens eine Rührelement zur gemeinsamen Rotation an die Antriebswelle koppeln. Der Terminus "koppeln" muss hierbei breit verstanden werden, so dass hierzu jegliche Möglichkeiten in diversen Ausführungsformen vorgesehen sein können, bei welchen das wenigstens eine Rührelemente rechts- und/oder linksdrehend durch die Antriebswelle und gemeinsam mit der Antriebswelle koaxial bewegbar ist.

Insbesondere haben sich Ausführungsformen bewährt, bei welchen via die Koppelung zwischen dem wenigstens einen Rührelement und der Antriebswelle eine kraft- und/oder formschlüssige Verbindung zwischen dem wenigstens einen Rührelement und der Antriebswelle hergestellt ist.

Auch kann es sein, dass wenigstens eines der mehreren Rührelemente ohne Drehspiel fest mit der Antriebswelle in Verbindung gebracht ist. Eine relative Drehbewegung zwischen Antriebswelle und diesem Rührelement ist hierbei durchgehend nicht möglich. Beispielsweise kann das wenigstens eine Rührelement, welche ohne Drehspiel fest mit der Antriebswelle in Verbindung gebracht ist, auf der Antriebswelle aufsitzen und über Schraub- und/oder Klemm- und/oder Schweiß- und/oder weitere Verbindungen an der Antriebswelle befestigt sein.

Bei Beginn einer Rotationsbewegung der Antriebswelle können somit die im Mahlbehälter angeordneten Mahlkörper beziehungsweise Mahlkugeln bereits durch das fest mit der Antriebswelle in Verbindung stehende wenigstens eine Rührelement bewegt werden. Die Bewegung der Mahlkugeln wirkt unterstützend zur Reduzierung des auf die Antriebswelle einwirkenden Losbrechmomentes bei der nachfolgenden Koppelung eines oder mehrerer weiterer Rührelement an die Antriebswelle. So ist das von dem wenigstens einen Rührelement bei Koppelung auf die Antriebswelle übertragene Moment reduziert ausgebildet, da die Mahlkörper beziehungsweise Mahlkugeln zumindest anteilig bereits bewegt werden. In der Praxis hat sich gezeigt, dass insbesondere Ausführungsformen Verwendung finden können, bei welchen mindestens ein Rührelement oder genau ein Rührelement durchgehend drehfest beziehungsweise ohne Drehspiel mit der Antriebswelle in Verbindung steht.

Auch ist vorstellbar, dass sämtliche Rührelemente, welche ohne Drehspiel fest mit der Antriebswelle in Verbindung gebracht sind, zu einem Modul zusammengefasst und lösbar an einem stirnseitigen Flanschabschnitt der Antriebswelle fixierbar sind. Da zwischen Antriebswelle und den Rührelementen ohne Drehspiel keine Relativbewegung zur Welle möglich ist, sind - sofern die Vorrichtung mehrere Rührelemente ohne Drehspiel umfasst - Relativbewegungen zwischen den einzelnen Rührelementen ohne Drehspiel unterbunden. Beispielsweise kann das Modul über Schraubverbindungen oder dergleichen an einem stirnseitigen Ende der Antriebswelle mit der Antriebswelle lösbar in Verbindung gebracht sein.

In besonders bevorzugten Ausführungsformen sind mehr und mindestens zwei derartige Rührelemente vorhanden, welche ohne Drehspiel fest mit der Antriebswelle in Verbindung gebracht sind. Die mindestens zwei derartigen Rührelemente können benachbart entlang der Längsachse der Antriebswelle angeordnet und mit der Antriebswelle verbunden beziehungsweise an die Antriebswelle gekoppelt sein. Zudem können die mindestens zwei derartigen Rührelemente jeweils Vorsprünge zum Zwecke einer Bewegung von Mahlkörpern und Mahlgut bei rotierender Bewegung der jeweiligen Rührelemente aufweisen, wobei die Vorsprünge der Rührelemente zueinander fluchtend ausgerichtet sind.

Vorstellbar ist zudem, dass wenigstens eines der Rührelemente als Rührscheibe ausgebildet ist, die jeweils mehrere von der Antriebswelle weg weisende Vorsprünge aufweist. Insbesondere kann das wenigstens eine Rührelement, zwischen welchem und der Antriebswelle ein Drehspiel ausgebildet ist, als Rührscheibe ausgebildet sein und mehrere von der Antriebswelle weg weisende Vorsprünge aufweisen.

Sind mehrere Rührelemente beziehungsweise Rührscheiben vorhanden, zwischen welchen und der Antriebswelle ein Drehspiel ausgebildet ist, so können die Vorsprünge der mehreren Rührelemente beziehungsweise Rührscheiben nach Koppelung der mehreren Rührelemente beziehungsweise Rührscheiben mit der Antriebswelle zueinander fluchtend orientiert sein.

Sofern Rührelemente vorhanden sind, welche ohne Drehspiel fest mit der Antriebswelle verbunden sind, können die Vorsprünge der Rührscheiben mit Drehspiel zu den Vorsprüngen der Rührscheiben ohne Drehspiel bei gemeinsamer Rotation beziehungsweise Drehung miteinander fluchten. Demnach können sämtliche als Rührscheiben ausgebildete Rührelemente jeweils mehrere von der Antriebswelle weg weisende Vorsprünge umfassen, wobei bei ausgebildeter Koppelung des wenigstens einen Rührelementes zur gemeinsamen Rotation an die Antriebswelle die Vorsprünge sämtlicher der als Rührscheiben ausgebildeten Rührelemente fluchtend zueinander orientiert sind.

Auch kann es sein, dass zwischen mehreren der Rührelemente und der Antriebswelle ein Drehspiel ausgebildet ist, welches eine koaxiale und begrenzte relative Drehbewegung der mehreren Rührelemente zur Antriebswelle erlaubt, wobei wenigstens zwei dieser Rührelemente unabhängig voneinander drehend bewegbar sind.

Bei Rotationsbewegung der Antriebswelle können hierbei zunächst ein oder mehrere erste Rührelemente an die Antriebswelle gekoppelt werden und anschließend ein oder mehrere zweite Rührelemente an die Antriebswelle gekoppelt werden. Insbesondere für Ausführungsformen, bei welchen mehrere Rührelemente ein Drehspiel zur Antriebswelle besitzen, kann eine derartige sukzessive Koppelung sinnvoll sein, um das jeweilige maximale Moment, welches bei einer Koppelung der Rührelemente auf die Antriebswelle einwirkt, reduzieren zu können. Vorstellbar ist hierbei, dass ein oder mehrere Rührelemente selbst jeweils ein oder mehrere Mitnehmer ausbilden, über welche Mitnehmer sie zeitlich nach ihrer beginnenden Rotationsbewegung eine Rotationsbewegung eines oder mehrerer weiterer Rührelemente, die gegenüber der Antriebswelle ein Drehspiel ausbilden, einleiten. Die ein oder mehreren Rührelemente, welche selbst jeweils ein oder mehrere Mitnehmer ausbilden, können kontinuierlich drehfest mit der Antriebswelle in Verbindung stehen und/oder ein Drehspiel gegenüber der Antriebswelle ausbilden.

Für den angesprochenen Fachmann ist klar, dass er eine beliebige Anzahl von Rührelementen vorsehen kann, welche er im Verlauf einer Rotation der Antriebswelle, gegebenenfalls um weniger als 360°, aufeinanderfolgend an die Antriebswelle koppelt.

Für die Koppelung zwischen dem wenigstens einen Rührelement mit Drehspiel und der Antriebswelle sind prinzipiell zahlreiche Ausführungsformen vorstellbar. In der Praxis haben sich beispielsweise Ausführungsformen bewährt, bei welchen zwischen wenigstens zwei Rührelementen und der Antriebswelle ein Drehspiel ausgebildet ist, wobei die wenigstens zwei Rührelemente durch wenigstens einen parallel zur Antriebswelle orientierten Mitnehmerstab zusammengefasst sind, welcher bei Eintauchen in eine korrespondierende Nut der Antriebswelle die wenigstens zwei Rührelemente drehfest an die Antriebswelle koppelt. Der wenigstens eine Mitnehmerstab kann fest mit den wenigsten zwei Rührelementen in Verbindung stehen, so dass die Position und der relative Abstand der wenigstens zwei Rührelemente zueinander vermittels ihrer festen Verbindung mit dem wenigstens einen Mitnehmerstab vorgegeben ist.

Die Nut kann hierbei parallel zur Rotationsachse der Antriebswelle in die Antriebswelle eingebracht sein. Sind die wenigstens zwei Rührelemente, die über einen parallel zur Antriebswelle orientierten Mitnehmerstab zusammengefasst sind, nicht mit der Antriebswelle gekoppelt und kann die Antriebswelle im Rahmen des Drehspiels relativ zu den wenigstens zwei Rührelementen bewegt werden, so wird ebenso der Mitnehmerstab relativ zur Antriebswelle bewegt und kann hierbei in bevorzugten Ausführungsformen mit der Antriebswelle in Oberflächenkontakt stehen.

Während einer relativen Rotationsbewegung der Antriebswelle um weniger als 360° zu den über den Mitnehmerstab zusammengefassten wenigstens zwei Rührelementen kann der Mitnehmerstab in die korrespondierende Nut der Antriebswelle eintauchen, so dass die wenigstens zwei Rührelemente hieraus resultierend mit der Antriebswelle drehfest gekoppelt bzw. drehfest in Verbindung gebracht sind. Demnach kann bei Koppelung eine formschlüssige Verbindung zwischen dem jeweiligen Mitnehmerstab und der Antriebswelle ausgebildet sein.

Auch kann es sein, dass mehrere erste Rührelemente über wenigstens einen ersten Mitnehmerstab zusammengefasst sind und mehrere zweite Rührelemente über wenigstens einen zweiten Mitnehmerstab zusammengefasst sind, wobei die mehreren ersten Rührelemente und die mehreren zweiten Rührelemente während einer Rotationsbewegung der Antriebswelle um weniger als 360° aufeinanderfolgend via des jeweiligen Mitnehmerstabes an die Antriebswelle gekoppelt werden. Hierbei kann es sein, dass die Antriebswelle eine Nut ausbildet, in welcher nach Koppelung mehrere Mitnehmerstäbe parallel zur Längsachse der Antriebswelle angeordnet sind.

In bevorzugten Ausführungsformen sind jedem der Rührelemente, zwischen welchem und der Antriebswelle ein Drehspiel ausgebildet ist, wenigstens zwei Mitnehmerstäbe zugeordnet. Die Antriebswelle kann entsprechend der Anzahl an Mitnehmerstäben eine identische Anzahl an Nuten ausbilden, die mit den jeweiligen Mitnehmerstäben korrespondieren. Bei Koppelung des oder der jeweiligen Rührelemente mit der Antriebswelle können die dem oder den jeweiligen Rührelementen zugeordneten Mitnehmerstäbe zumindest annäherungsweise zeitgleich in ihre jeweilige korrespondierende Nut eintauchen beziehungsweise in ihrer jeweiligen korrespondierenden Nut angeordnet sein.

Zudem haben sich weitere Ausführungsformen zur Koppelung des mindestens einen Rührelementes, zwischen welchem und der Antriebswelle ein Drehspiel ausgebildet ist, bewährt. Denkbar ist beispielsweise, dass die Antriebswelle mit mindestens einem und vorzugsweise zwei sich von der Antriebswelle weg erstreckenden Mitnehmern in Verbindung steht, welche bei einer bestimmten relativen Drehposition des wenigstens einen Rührelementes zur Antriebswelle gegen einen jeweils zugeordneten Anschlag des Rührelementes geführt sind. Sind zwei derartige Mitnehmer vorhanden, so können diese einstückig ausgebildet sein. Die wenigstens zwei Mitnehmer können radial von der Antriebswelle weg weisen. Tritt der mindestens eine sich von der Antriebswelle weg erstreckende Mitnehmer mit dem Anschlag des Rührelementes in Oberflächenkontakt, kann eine Koppelung zwischen Antriebswelle und Rührelement ausgebildet sowie das jeweilige Rührelement drehend von der Antriebswelle bei ihrer weiteren Rotationsbewegung mitgenommen werden.

Hierbei kann es sein, dass der mindestens eine sich von der Antriebswelle weg erstreckende Mitnehmer abnehmbar an der Antriebswelle, beispielsweise via eine Verbindung mit Passfeder, gehalten ist. Weitere Ausführungsformen sind vorstellbar, bei welchen der mindestens eine sich von der Antriebswelle weg erstreckend Mitnehmer beispielsweise über kraft- und/oder formschlüssige Verbindungen an die Antriebswelle fixiert ist, sofern eine drehfeste Verbindung zwischen dem wenigstens einen Mitnehmer und der Antriebswelle gewährleistet werden kann.

In bevorzugten Ausführungsformen sind mindestens zwei sich von der Antriebswelle radial weg erstreckende Mitnehmer vorhanden, mit welchen die Antriebswelle in Verbindung steht.

Um eine möglichst verschleißfreie und sanfte Koppelung bei beschriebener Ausführungsform mit wenigstens einem Mitnehmer sowie zugeordnetem Anschlag gewährleisten zu können, hat sich in der Praxis bewährt, den jeweiligen Mitnehmer und/oder den jeweiligen Anschlag mit einem elastischen Dämpfungselement zu versehen, welches bei Kontakt des jeweiligen Mitnehmers mit seinem jeweiligen zugeordneten Anschlag dem jeweiligen Mitnehmer und dem jeweiligen zugeordneten Anschlag zwischengeordnet ist.

Weiter kann es sein, dass zwischen mehreren Rührelementen und der Antriebswelle ein Drehspiel ausgebildet ist, wobei die mehreren Rührelemente drehfest miteinander in Verbindung stehen. Sofern der mindestens eine sich von der Antriebswelle weg erstreckende Mitnehmer gegen den jeweils zugeordneten Anschlag eines der mehreren Rührelemente geführt ist, können sämtliche drehfest miteinander verbundenen Rührelemente via die Antriebswelle beziehungsweise via des mindestens einen sich von der Antriebswelle weg erstreckenden Mitnehmers drehend bewegt werden.

Zudem ist vorstellbar, dass ein oder mehrere Rührelemente über den sich von der Antriebswelle weg erstreckenden Mitnehmer drehend bewegt werden und den ein oder mehreren Rührelementen selbst, wie vorhergehend bereits beschrieben, eigene Mitnehmer zugeordnet sind, über welche die ein oder mehreren Rührelemente zeitlich nach ihrer beginnenden Rotationsbewegung eine Rotationsbewegung eines oder mehrerer weiterer Rührelemente, die gegenüber der Antriebswelle ein Drehspiel ausbilden, einleiten.

Auch kann es sein, dass jedem Rührelement, zwischen welchem und der Antriebswelle ein Drehspiel ausgebildet ist, wenigstens ein eigener Mitnehmer zur drehfesten Koppelung mit der Antriebswelle zugeordnet ist.

Die Erfindung betrifft darüber hinaus ein Verfahren zum Starten eines Zerkleinerungsprozesses von Feststoffen oder Suspensionen mit Feststoffanteilen einer Mahlvorrichtung.

Aus Gründen der Vollständigkeit sei erwähnt, dass Merkmale, welche vorhergehend zu diversen Ausführungsformen der erfindungsgemäßen Vorrichtung genannt wurden, ebenso bei diversen Ausführungsformen des erfindungsgemäßen Verfahrens Verwendung finden können. Zudem können Merkmale, welche nachfolgend zu diversen Ausführungsformen des erfindungsgemäßen Verfahrens genannt werden, bei diversen Ausführungsformen der erfindungsgemäßen Vorrichtung vorhanden sein.

Die Mahlvorrichtung zur Umsetzung des erfindungsgemäßen Verfahrens umfasst einen Mahlbehälter mit einer Vielzahl von im Mahlbehälter aufgenommen Mahlkörpern, wenigstens eine sich stirnseitig in den Mahlbehälter erstreckende Antriebswelle und mehrere im Mahlbehälter positionierte und von der Antriebswelle rotierend bewegbare Rührelemente. Über die rotierende Bewegung der Rührelemente wird via die Mahlkörper beziehungsweise via Mahlkugeln das jeweilige Mahlgut durch Prall- und Scherkräfte zerkleinert.

Im Rahmen des erfindungsgemäßen Verfahrens wird eine rotierende Bewegung wenigstens eines Rührelementes über eine aus der Rotationsbewegung der Antriebswelle resultierende und der beginnenden Rotationsbewegung der Antriebswelle zeitlich nachgeordnete Koppelung zwischen dem wenigstens einen Rührelement und der Antriebswelle eingeleitet.

Beispielsweise kann zur Koppelung beziehungsweise zur mechanischen Koppelung zwischen dem wenigstens einen Rührelement und der Antriebswelle eine kraft- und/oder formschlüssige Verbindung zwischen dem wenigstens einen Rührelement und der Antriebswelle hergestellt werden.

Da die rotierende Bewegung wenigstens eines Rührelementes der beginnenden Rotationsbewegung der Antriebswelle nachgeordnet ist, kann ein Losbrechmoment, welches bei beginnender Rotationsbewegung auf die Antriebswelle einwirkt, reduziert werden. Wird das wenigstens eine Rührelement über die Antriebswelle bewegt, so drehen das wenigstens eine Rührelement und die Antriebswelle koaxial.

Erfindungsgemäß ist vorgesehen, dass wenigstens eines der mehreren Rührelemente fest mit der Antriebswelle verbunden ist und bei beginnender Rotationsbewegung der Antriebswelle zusammen mit der Antriebswelle rotierend bewegt wird. In bevorzugten Ausführungsformen sind mehrere Rührelemente fest mit der Antriebswelle verbunden und werden bei beginnender Rotationsbewegung der Antriebswelle zeitgleich durch die Antriebswelle drehend in Bewegung versetzt.

Denkbar ist auch, dass die rotierende Bewegung wenigstens zweier Rührelemente aufeinanderfolgend und jeweils zeitlich nach beginnender Rotationsbewegung der Antriebswelle eingeleitet wird. Je nach vorgegebenem maximalen und über die Antriebswelle aufzunehmenden Drehmomentes können die rotierenden Bewegungen von von mehr als zwei, beispielsweise von drei oder vier Rührelementen, aufeinanderfolgend und zeitlich nach beginnender Rotationsbewegung der Antriebswelle eingeleitet werden.

Auch kann vorgesehen sein, dass mehrere Rührelemente zusammengefasst sind, deren rotierende Bewegung zeitgleich und nach beginnender Rotationsbewegung der Antriebswelle via eine rotierende Kopplung zwischen den mehreren Rührelementen und der Antriebswelle eingeleitet wird.

Beispielsweise können mehrere erste Rührelemente und mehrere zweite Rührelemente zusammengefasst sein. Die rotierende Bewegung der mehreren ersten Rührelemente kann zeitgleich und nach beginnender Rotationsbewegung der Antriebswelle eingeleitet werden, während anschließend die rotierende Bewegung der mehreren zweiten Rührelemente zeitgleich eingeleitet wird. Für den angesprochenen Fachmann ist klar, dass mehrere Rührelemente zu weiteren Gruppen, beispielsweise mehrere dritte und vierte Rührelemente, zusammengefasst sein können, wobei die Rotationsbewegungen der Gruppen aufeinanderfolgend eingeleitet werden.

In bevorzugten Ausführungsformen kann zudem vorgesehen sein, dass sich von den mehreren Rührelementen Vorsprünge in Richtung weg von der Antriebswelle erstrecken, wobei nach eingeleiteter Rotationsbewegung sämtlicher Rührelemente die Vorsprünge wenigstens zweier Rührelemente fluchtend zueinander ausgerichtet sind.

Wie vorhergehend bereits erwähnt, kann es sein, dass wenigstens eines der mehreren Rührelemente fest mit der Antriebswelle verbunden ist und bei beginnender Rotationsbewegung der Antriebswelle zusammen mit der Antriebswelle rotierend bewegt wird. Das fest mit der Antriebswelle verbundene Rührelement kann hierbei Vorsprünge aufweisen, die vorzugsweise radial weg von der Antriebswelle und gegebenenfalls in Richtung einer Innenwand des Mahlbehälters weisen. Wird ein weiteres Rührelement zeitlich nach beginnender Rotationsbewegung an die Antriebswelle gekoppelt, so können seine Vorsprünge fluchtend zu den Vorsprüngen des fest mit der Antriebswelle verbundenen Rührelementes orientiert sein.

In bevorzugten Ausführungsformen kann zudem vorgesehen sein, dass bei ausgebildeter Koppelung zwischen dem wenigstens einen Rührelement und der Antriebswelle sämtliche Rührelemente beziehungsweise die Vorsprünge sämtlicher Rührelemente zueinander fluchtend orientiert sind.

Weiter ist für bevorzugte Ausführungsformen vorgesehen, dass zeitlich nach Einleiten einer rotierenden Bewegung sämtlicher Rührelemente die Antriebswelle angehalten und hierauf folgend in umgekehrter Drehrichtung rotierend bewegt wird. Bei Änderung der Drehrichtung kann die Koppelung zwischen dem wenigstens einen Rührelement und der Antriebswelle temporär gelöst werden und nachfolgend aus der Rotationsbewegung in umgekehrter Drehrichtung resultierend wieder hergestellt werden. Ist die Koppelung wieder hergestellt, so wird das wenigstens eine Rührelement zusammen mit der Antriebswelle in umgekehrter Drehrichtung rotierend bewegt.

Auch ist vorstellbar, dass zeitlich nach Einleiten einer rotierenden Bewegung sämtlicher Rührelemente die Antriebswelle hierauf folgend in umgekehrter Drehrichtung bewegt wird, bis die Koppelung zwischen dem wenigstens einen Rührelement und der Antriebswelle aufgehoben ist. Nach aufgehobener Koppelung zwischen dem wenigstens einen Rührelement und der Antriebswelle kann die Antriebswelle wiederum in erster beziehungsweise in vorhergehender Drehrichtung rotierend bewegt werden.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt eine schematische Perspektivansicht eines Ausführungsbeispiels einer erfindungsgemäßen Vorrichtung.
Figur 2 zeigt eine schematische Perspektivansicht der Ausführungsform aus Figur 1 unter Verdeutlichung weiterer Details.
Figur 3 zeigt einen Querschnitt durch eine weitere Ausführungsform einer erfindungsgemäßen Vorrichtung.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung oder das erfindungsgemäße Verfahren ausgestaltet sein können und stellen keine abschließende Begrenzung dar.

**Figur 1** zeigt eine schematische Perspektivansicht eines Ausführungsbeispiels einer erfindungsgemäßen Vorrichtung 1. Die Vorrichtung 1 ist vorgesehen zum zerkleinernden Bearbeiten von Feststoffen oder Suspensionen mit Feststoffanteilen und vorliegend als Rührwerkskugelmühle 2 ausgebildet. Die Feststoffe, welche mittels der Vorrichtung 1 zerkleinert werden, können beispielsweise durch Minerale ausgebildet sein.

In Phantomlinien angedeutet ist ein als Bestandteil der Vorrichtung 1 ausgebildeter zylindrischer Mahlbehälter 5, in welchem das jeweilige Mahlgut sowie eine Vielzahl von Mahlkugeln (nicht dargestellt) angeordnet sind. Der Mahlbehälter 5 ist unbeweglich beziehungsweise stationär gelagert und kann stirnseitig gegebenenfalls über einen in Figur 1 nicht zu erkennenden Behälterboden sowie Behälterdeckel verfügen.

Bezugsziffer 4 verweist auf einen Teil einer Antriebswelle, die über ein zwischengeordnetes Getriebe mit einem aus Gründen der Übersichtlichkeit in den Figuren vorliegender Patentanmeldung nicht dargestellten Motor in Verbindung steht. Da der Mahlbehälter 5 unbeweglich gelagert beziehungsweise stationär ausgebildet ist, rotiert die Antriebswelle 4 relativ zum Mahlbehälter 5.

Weiter sind mehrere erste Rührelemente 3 bis 3c sowie mehrere zweite Rührelemente 6 bis 6d dargestellt, welcher mehreren ersten Rührelemente 3 bis 3c und welche mehreren zweiten Rührelemente 6 bis 6d via die Antriebswelle 4 koaxial rotierend beziehungsweise um die Längsachse L der Antriebswelle 4 rotierend bewegbar sind. Zu erkennen ist weiter, dass die ersten Rührelemente 3 bis 3c jeweils als Rührscheibe ausgebildet sind, während die zweiten Rührelemente 6 bis 6d zu einem Modul 20 zusammengefasst und drehfest miteinander verbunden sind. Auch die als Rührscheiben ausgebildeten Rührelemente 3 bis 3c bilden ein Modul 10.

Sowohl die ersten Rührelemente 3 bis 3c als auch die zweiten Rührelemente 6 bis 6d umfassen zur Bewegung der im Mahlbehälter 5 angeordneten Mahlkugeln sowie des Mahlgutes jeweils Vorsprünge 7 bis 7c sowie 9 bis 9d, welche Vorsprünge 7 bis 7c sowie 9 bis 9d bei drehender Bewegung der ersten Rührelemente 3 bis 3c sowie der zweiten Rührelemente 6 bis 6d via die Antriebswelle 4 eine fluchtende Orientierung zueinander besitzen und radial weg von der Antriebswelle 4 in Richtung einer Innenwand des Mahlbehälters 5 weisen.

Es sei darauf hingewiesen, dass die in den Figuren vorliegender Patentanmeldung dargestellte geometrische Ausbildung der Vorsprünge 7 bis 7c sowie 9 bis 9d lediglich beispielhaft zu verstehen ist. So können die Vorsprünge 7 bis 7c und/oder die Vorsprünge 9 bis 9d weitere Formgebungen aufweisen und hierbei beispielsweise durch Stäbe und/oder Schaufeln ausgebildet sein. Auch die Anzahl der ersten Rührelemente 3 bis 3c sowie der zweiten Rührelemente 6 bis 6d wurde lediglich beispielhaft gewählt.

Durch die Positionierung der Rührelemente 3 bis 3c sowie 6 bis 6d entlang der Längsachse L der Antriebswelle 4 und ihre rotierende Bewegung via die Antriebswelle 4 ist die Längsachse L der Antriebswelle 4 zugleich als Rotationsachse für die Rührelemente 3 bis 3c sowie 6 bis 6d ausgebildet.

Zwischen den ersten Rührelementen 3 bis 3c und der Antriebswelle 4 ist ein Drehspiel ausgebildet, welches eine koaxiale und begrenzte relative Drehbewegung der ersten Rührelemente 3 bis 3c zur Antriebswelle 4 um die Längsachse L erlaubt.

Die zweiten Rührelemente 6 bis 6d sind untereinander und mit der Antriebswelle 4 drehfest verbunden, so dass bei einer beginnenden Rotationsbewegung der Antriebswelle 4 und Inbetriebnahme der Vorrichtung 1 die zweiten Rührelemente 6 bis 6d bereits synchron mit der Antriebswelle 4 gedreht werden.

Da zwischen den ersten Rührelementen 3 bis 3c und der Antriebswelle 4 ein Drehspiel beziehungsweise ein Freilauf ausgebildet ist, werden die ersten Rührelemente 3 bis 3c bei beginnender Rotationsbewegung der Antriebswelle 4 zunächst nicht von der Antriebswelle 4 angetrieben und zusammen mit der Antriebswelle 4 nicht drehend bewegt. Ein Losbrechmoment, welches bei beginnender Rotationsbewegung von der Antriebswelle 4 aufgenommen werden muss, ist somit gegenüber einer durchgehend drehfesten Verbindung sämtlicher Rührelemente 3 bis 3c sowie 6 bis 6d verkleinert ausgebildet.

Aufgrund dessen können zur drehenden Bewegung der Antriebswelle 4 Motoren mit kleinerer Leistung und geringerem Anschaffungspreis eingesetzt werden, die darüber hinaus eine geringere Dimensionierung besitzen. Auch sind derartige Motoren durch einen reduzierten Energieverbrauch gekennzeichnet, so dass mittels der Vorrichtung 1 eine energiesparende Zerkleinerung von Mahlgut durchführbar ist. Ist der Antriebswelle 4 und dem nicht dargestellten Motor ein Getriebe zwischengeordnet, so ist bei der Vorrichtung 1 die Belastung des Getriebes aufgrund des geringeren maximalen Drehmomentes reduziert.

Belastungsspitzen, welche bei durchgehend fester Koppelung sämtlicher Rührelemente 3 bis 3c sowie 6 bis 6d auf die Antriebswelle 4 einwirken würden, sind bei der Vorrichtung 1 reduziert ausgebildet, womit eine geringere Torsion der Antriebswelle 4 und eine längere Lebensdauer einhergehend ist.

Das Drehspiel beziehungsweise der Freiheitsgrad zwischen den ersten Rührelementen 3 bis 3c und der Antriebswelle 4 ist bei der Vorrichtung 1 begrenzt. Wird eine Drehbewegung der Antriebswelle 4 eingeleitet, so sind die Rührelemente 3 bis 3c zunächst nicht an die Antriebswelle 4 drehfest gekoppelt, um das Losbrechmoment der Antriebswelle 4 bei beginnender Rotationsbewegung entsprechend reduzieren zu können.

Im Verlauf einer Rotationsbewegung der Antriebswelle 4 um weniger als 360° nimmt die Antriebswelle 4 eine bestimmte relative Drehstellung zu den ersten Rührelementen 3 bis 3c ein, bei welcher die ersten Rührelemente 3 bis 3c mit der Antriebswelle 4 gekoppelt und drehfest mit der Antriebswelle 4 in Verbindung gebracht werden.

Figur 1 zeigt hierzu ein erstes Ausführungsbeispiel, wie eine derartige Koppelung bzw. eine derartige drehfeste Verbindung zwischen den ersten Rührelementen 3 bis 3c und der Antriebswelle 4 bei bestimmter relativer Drehposition der Antriebswelle 4 zu den ersten Rührelementen 3 bis 3c erfolgen kann.

Zu erkennen sind hierzu zwei Mitnehmerstäbe 12 und 12a, welche die ersten Rührelemente 3 bis 3c zusammenfassen und durchgehend drehfest miteinander verbinden. Über die Mitnehmerstäbe 12 und 12a sind die ersten Rührelemente 3 bis 3c zu einem Modul 10 zusammengefasst, so dass eine relative Drehbewegung der Rührelemente 3 bis 3c zueinander vermittels der Mitnehmerstäbe 12 und 12a unterbunden wird. Weiter wird über die Mitnehmerstäbe 12 und 12a die relative Position der ersten Rührelemente 3 bis 3c entlang der Längsachse L der Antriebswelle 4 fest vorgegeben, so dass die Rührelemente 3 bis 3c zusätzlich zum Drehspiel keine weiteren Freiheitsgrade gegenüber der Antriebswelle 4 besitzen.

Nimmt die Antriebswelle 4 eine relative Drehposition zu den ersten Rührelementen 3 bis 3c ein, so tauchen die Mitnehmerstäbe 12 und 12a in korrespondierende Nuten der Antriebswelle 4 ein und koppeln die Rührelemente 3 bis 3c über Formschluss an die Antriebswelle 4. Im Ausführungsbeispiel der Figur 1 bildet die Antriebswelle 4 selbst die Nuten zur Koppelung der ersten Rührelemente 3 bis 3c aus. Vorstellbar ist jedoch auch, dass Hilfsmittel auf die Antriebswelle 4 aufgesetzt sind, welche die Nuten ausbilden und drehfest mit der Antriebswelle in Verbindung stehen.

Bei weiterer Rotationsbewegung der Antriebswelle 4 und auf die Koppelung folgend werden die ersten Rührelemente 3 bis 3c hierbei frequenzsynchron mit der Antriebswelle 4 bewegt. Die relative Drehposition der Antriebswelle 4 zu den ersten Rührelementen 3 bis 3c wird ab Koppelung der ersten Rührelemente 3 bis 3c via die Mitnehmerstäbe 12 und 12a durchgehend beibehalten.

Ist die Koppelung zwischen den ersten Rührelementen 3 bis 3c und der Antriebswelle 4 nicht ausgebildet, beziehungsweise tauchen die Mitnehmerstäbe 12 und 12a nicht in die korrespondierenden Nuten ein, so sind die Mitnehmerstäbe 12 und 12a mit der Außenmantelfläche der Antriebswelle 4 gleitend in Oberflächenkontakt gebracht und werden bei relativer Rotationsbewegung der Antriebswelle 4 zu den ersten Rührelementen 3 bis 3c an der Außenmantelfläche der Antriebswelle 4 entlang geführt.

Wie Figur 1 zudem erkennen lässt, tauchen beide Mitnehmerstäbe 12 und 12a bei relativer Rotationsbewegung der Antriebswelle 4 zu den ersten Rührelementen 3 bis 3c zumindest annäherungsweise zeitgleich in ihre jeweils zugeordnete Nut ein.

Ein Verlauf der Nuten, welche in Figur 1 in die Antriebswelle 4 eingebracht sind, ist vorliegend parallel zur Längsachse L der Antriebswelle 4 orientiert. Die Nuten besitzen eine Längserstreckung parallel zur Rotationsachse L, welche hinsichtlich ihrer Dimensionierung wenigstens einer Längserstreckung des jeweils zugeordneten Mitnehmerstabes 12 beziehungsweise 12a entspricht. In bevorzugten Ausführungsformen ist die Anzahl der Nuten entsprechend der Anzahl an Mitnehmerstäben 12 beziehungsweise 12a ausgebildet.

Die in Figur 1 dargestellte Ausführungsform stellt lediglich eine Möglichkeit dar, das auf die Antriebswelle 4 wirkende Losbrechmoment reduzieren zu können. So sind weitere Ausführungsformen vorstellbar, bei welchen zusätzliche Module, jeweils gebildet aus einem oder mehreren Rührelementen, vorhanden sind, wobei die Koppelung der einzelnen Modul zur gemeinsamen Rotationsbewegung an die Antriebswelle 4 in aufeinanderfolgenden Schritten erfolgt.

Weiter ist die in Figur 1 dargestellte Koppelung via den Mitnehmerstäben 12 und 12a lediglich beispielhaft zu verstehen, so dass weitere Möglichkeiten existieren, von der erfindungsgemäßen Idee unter Verzicht auf die Mitnehmerstäbe 12 und 12a Gebrauch zu machen. Insbesondere eignen sich kraftschlüssige und/oder formschlüssige Verbindungen um eine Koppelung zwischen den Rührelementen 3 bis 3c und der Antriebswelle 4 zeitlich nach beginnender Rotationsbewegung der Antriebswelle 4 herzustellen.

Auch ist vorstellbar, dass sämtliche der ersten Rührelemente 3 bis 3c relativ zueinander drehbeweglich sind, wobei eine Koppelung der ersten Rührelemente 3 bis 3c mit der Antriebswelle 4 zumindest anteilig in aufeinanderfolgenden Schritten erfolgt.

**Figur 2** zeigt eine schematische Perspektivansicht der Ausführungsform aus Figur 1 unter Verdeutlichung weiterer Details. Der Mahlbehälter 5 ist in Figur 2 aus Gründen der Übersichtlichkeit nicht mit abgebildet.

Dargestellt ist in Figur 2 weiterhin das bereits beschriebene Modul 20 mit den zweiten Rührelementen 6 bis 6d sowie das Modul 10 mit den ersten Rührelementen 3 bis 3c. Die zweiten Rührelemente 6 bis 6d des Moduls 20 sind drehfest miteinander zusammengefasst und gemeinsam von der Antriebswelle 4 abnehmbar.

Wie in Figur 2 zu erkennen, ist das gesamte Modul 20 mit sämtlichen zweiten Rührelementen 6 bis 6d stirnseitig an der Antriebswelle 4 über Schraubverbindungen 28 fixiert und drehfest an der Antriebswelle 4 gehalten.

Vorstellbar sind weitere Ausführungsformen, bei welchen das Modul 20 über alternative Verbindungen oder bei welchen die zweiten Rührelemente 6 bis 6d einzeln mit der Antriebswelle 4 durchgehend drehfest und ohne Drehspiel in Verbindung gebracht sind. Beispielsweise können hierzu die zweiten Rührelemente 6 bis 6d drehfest auf der Antriebswelle 4 aufsitzen.

Auch kann es sein, dass die durchgehend drehfest mit der Antriebswelle 4 in Verbindung stehenden zweiten Rührelemente 6 bis 6d nicht vorhanden sind und die ersten Rührelemente 3 bis 3c zeitlich nach beginnender Rotationsbewegung der Antriebswelle 4 mechanisch an die Antriebswelle 4 gekoppelt werden.

Auch ist in alternativen Ausführungsformen denkbar, dass die Mitnehmerstäbe 12 und 12a mit der Antriebswelle 4 in Verbindung stehen und die ersten Rührelemente 3 bis 3c entsprechende korrespondierende Nuten ausbilden. Im Verlauf einer Rotationsbewegung der Antriebswelle 4 können die Mitnehmerstäbe 12 und 12a sodann in die korrespondierenden Nuten der Rührelemente 3 bis 3c eintauchen.

In Figur 2 sind die ersten Rührelemente 3 bis 3c bereits an die Antriebswelle 4 gekoppelt, so dass die Vorsprünge 7 bis 7c zu den Vorsprüngen 9 bis 9d fluchtend orientiert sind.

Wird ein Zerkleinerungsvorgang für das jeweilige Mahlgut beendet, so wird die Rotationsbewegung der Antriebswelle 4 und hierdurch die Rotationsbewegung der mit der Antriebswelle 4 gekoppelten Rührelemente 3 bis 3c und 6 bis 6d angehalten. Da sämtliche Rührelemente 3 bis 3c sowie 6 bis 6d mit der Antriebswelle 4 drehfest in Verbindung stehen beziehungsweise an die Antriebswelle 4 gekoppelt sind, muss zur Reduzierung des Losbrechmomentes bei erneuter beginnender Rotationsbewegung der Antriebswelle 4 eine Entkoppelung der ersten Rührelemente 3 bis 3c von der Antriebswelle erfolgen. Hierzu werden die Mitnehmerstäbe 12 und 12a via eine relative Drehbewegung der ersten Rührelemente 3 bis 3c zur Antriebswelle 4 um die Längsachse L und im Bereich des Drehspiels aus ihrer jeweiligen zugeordneten Nut geführt.

Aufgrund ihres Drehspiel können die ersten Rührelemente 3 bis 3c um die Längsachse L relativ zur Antriebswelle 4 bewegt werden. Hingegen stehen die zweiten Rührelemente 6 bis 6d durchgehend drehfest mit der Antriebswelle 4 in Verbindung und können somit nicht relativ zur Antriebswelle 4 drehend bewegt werden.

Wird die Vorrichtung 1 erneut in Betrieb genommen, so sind die ersten Rührelemente 3 bis 3c bei beginnender Rotationsbewegung der Antriebswelle 4 zunächst von der Antriebswelle 4 entkoppelt. Im Verlauf einer Rotationsbewegung der Antriebswelle 4 um weniger als 360° tauchen die Mitnehmerstäbe 12 und 12a erneut in ihre jeweils zugeordnete Nut ein, woraus eine drehfeste Koppelung der ersten Rührelemente 3 bis 3c mit der Antriebswelle 4 resultiert. Die drehfeste Koppelung ist weiterhin der beginnenden Rotationsbewegung der Antriebswelle 4 zeitlich nachgeordnet, so dass das auf die Antriebswelle 4 einwirkende Drehmoment bei beginnender Rotationsbewegung der Antriebswelle 4 gegenüber einer durchgehend drehfesten Verbindung sämtlicher Rührelemente 3 bis 3c sowie 6 bis 6d mit der Antriebswelle 4 reduziert ausgebildet ist.

**Figur 3** zeigt einen Querschnitt durch eine weitere Ausführungsform einer erfindungsgemäßen Vorrichtung 1. Insbesondere verdeutlicht Figur 3 eine weitere Möglichkeit die ersten Rührelemente 3 bis 3c zeitlich nach beginnender Rotationsbewegung der Antriebswelle 4 mit der Antriebswelle 4 zu koppeln.

Zu erkennen sind in Figur 3 weiterhin ein erstes Rührelement 3 sowie ein zweites Rührelement 6. Weiter die Vorsprünge 9 des zweiten Rührelementes 6. Aufgrund der Querschnittsposition sind die Vorsprünge 7 beziehungsweise 7 bis 7c des ersten Rührelementes 3 in Figur 3 nicht zu erkennen.

Dargestellt sind zwei sich von der Antriebswelle 4 radial weg erstreckende Mitnehmer 13 und 13a. Die Mitnehmer 13 und 13a sind einstückig ausgebildet und über eine Passfeder 15 drehfest mit der Antriebswelle 4 verbunden. Weitere Ausführungsformen sind vorstellbar, bei welchen eine kraft- und/oder formschlüssige Verbindung zur drehfesten Koppelung der Mitnehmer 13 und 13a mit der Antriebswelle 4 vorgesehen ist.

Das erste Rührelement 3 besitzt zwei Anschläge 17 und 17a, gegen welche die Mitnehmer 13 und 13a bei Rotationsbewegung der Antriebswelle 4 geführt sind. Treten die Mitnehmer 13 und 13a in Kontakt, ist das erste Rührelement 3 an die Antriebswelle 4 gekoppelt und wird zusammen mit der Antriebswelle 4 koaxial drehend bewegt.

Zu erkennen ist weiter ein Drehspiel, welches zwischen dem ersten Rührelement 3 und der Antriebswelle 4 bei nicht vorhandenem Oberflächenkontakt des jeweiligen Anschlags 17 und 17a mit dem jeweiligen zugeordneten Mitnehmer 13 und13a ausgebildet ist.

Das erste Rührelement 3 verfügt über eigene Mitnehmer 14 und 14'. Wird das erste Rührelement 3 durch eine Koppelung via die Mitnehmer 13 und 13a rotierend von der Antriebswelle 4 bewegt, so treten im Verlauf der Rotationsbewegung des ersten Rührelementes 3 die eigenen Mitnehmer 14 und 14' mit wenigstens einem weiteren der Rührelemente 3a bis 3c in Kontakt, woraus eine rotierende Bewegung des oder der jeweiligen weiteren Rührelemente 3a bis 3c eingeleitet wird. In diversen Ausführungsformen kann hierbei vorgesehen sein, dass jedem der Rührelemente 3 bis 3c, zwischen welchen und der Antriebswelle 4 ein Drehspiel ausgebildet ist, ein oder mehrere eigene Mitnehmer 14 und 14' zugeordnet sind, so dass die drehende Bewegung sämtlicher der Rührelemente 3 bis 3c aufeinanderfolgend eingeleitet wird. Vorstellbar ist hierbei, dass die Antriebswelle 4 eine Rotationsbewegung um mehr als 360° ausführt, bis sämtliche der Rührelemente 3 bis 3c gekoppelt mit der Antriebswelle 4 in Verbindung stehen und via die Antriebswelle 4 rotierend bewegt werden.

Vorteilhafterweise kann bei der in Figur 3 dargestellten Ausführungsform die Antriebswelle 4 bei Beendigung eines Mahlprozesses angehalten und hierauf folgend in umgekehrter Drehrichtung rotierend bewegt werden. Die Koppelung zwischen den Rührelementen 3 bis 3c wird hierbei temporär gelöst. Das Losbrechmoment der Antriebswelle 4 ist somit bei beginnender Rotationsbewegung in umgekehrter Drehrichtung ebenso vermindert ausgebildet.

Weiter kann nachfolgend aus der Rotationsbewegung in umgekehrter Drehrichtung resultierend und der beginnenden Rotationsbewegung der Antriebswelle 4 in umgekehrter Drehrichtung zeitlich nachgeordnet die Koppelung der Rührelemente 3 bis 3c mit der Antriebswelle 4 wieder hergestellt werden.

In weiteren Ausführungsformen ist denkbar, dass jedem der ersten Rührelemente 3 bis 3c wenigstens ein Mitnehmer 13 beziehungsweise 13a zugeordnet ist. Auch kann es sein, dass die Mitnehmer 13 und 13a zur drehfesten Koppelung sämtlicher der ersten Rührelemente 3 bis 3c mit der Antriebswelle 4 ausgebildet sind.

Da die Antriebswelle 4 gegebenenfalls eine hohe Rotationsfrequenz besitzen kann, haben sich Ausführungsformen bewährt, bei welchen den Mitnehmern 13 beziehungsweise 13a und/oder den Anschlägen 17 beziehungsweise 17a ein elastisches Dämpfungselement (nicht dargestellt) zugeordnet ist. Sofern das jeweilige erste Rührelement 3 bis 3c drehend via die Antriebswelle 4 bewegt wird, kann den Mitnehmern 13 beziehungsweise 13a und dem jeweiligen zugeordneten Anschlag 17 beziehungsweise 17 das elastische Dämpfungselement zwischengeordnet sein.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Vorrichtung
- 2: Rührwerkskugelmühle
- 3: Erstes Rührelement
- 4: Antriebswelle
- 5: Mahlbehälter
- 6: Zweites Rührelement
- 7: Vorsprung
- 9: Vorsprung
- 10: Modul
- 12: Mitnehmerstab
- 13: Mitnehmer
- 14: Eigener Mitnehmer
- 15: Passfeder
- 17: Anschlag
- 20: Modul

- L: Längsachse

## Patentansprüche

1. Vorrichtung (1) zum zerkleinernden Bearbeiten von Feststoffen oder Suspensionen mit Feststoffanteilen, umfassend einen Mahlbehälter (5) mit einer Vielzahl von im Mahlbehälter (5) aufgenommener Mahlkörper, wenigstens eine sich stirnseitig in den Mahlbehälter (5) erstreckende Antriebswelle (4) und mehrere im Mahlbehälter (5) positionierte und von der Antriebswelle (4) rotierend bewegbare Rührelemente (3, 3a, 3b, 3c, 6, 6a, 6b, 6c, 6d), wobei zwischen wenigstens einem (3, 3a, 3b, 3c) der mehreren Rührelemente (3, 3a, 3b, 3c, 6, 6a, 6b, 6c, 6d) und der Antriebswelle (4) ein Drehspiel ausgebildet ist, welches eine koaxiale und begrenzte relative Drehbewegung des wenigstens einen Rührelementes (3, 3a, 3b, 3c) zur Antriebswelle (4) erlaubt, **dadurch gekennzeichnet, dass** ein oder mehrere Mitnehmerelemente (12, 12a, 13, 13a) mit dem wenigstens einen Rührelement (3, 3a, 3b, 3c) und der Antriebswelle (4) in Wirkverbindung gebracht sind, die bei vordefinierter relativer Drehposition der Antriebswelle (4) zum wenigstens einen Rührelement (3, 3a, 3b, 3c) das wenigstens eine Rührelement (3, 3a, 3b, 3c) zur gemeinsamen Rotation an die Antriebswelle (4) koppeln.

2. Vorrichtung nach Anspruch 1, bei welcher wenigstens eines (6, 6a, 6b, 6c) der mehreren Rührelemente (3, 3a, 3b, 3c, 6, 6a, 6b, 6c, 6d) ohne Drehspiel fest mit der Antriebswelle (4) in Verbindung gebracht ist.

3. Vorrichtung nach Anspruch 1 oder Anspruch 2, bei welcher wenigstens eines der mehreren Rührelemente (3, 3a, 3b, 3c, 6, 6a, 6b, 6c, 6d) als Rührscheibe ausgebildet ist, die mehrere von der Antriebswelle (4) weg weisende Vorsprünge (7, 7a, 7b, 7c) umfasst.

4. Vorrichtung einem oder mehreren der Ansprüche 1 bis 3, bei welcher sämtliche als Rührscheiben ausgebildete Rührelemente (3, 3a, 3b, 3c, 6, 6a, 6b, 6c, 6d) jeweils mehrere von der Antriebswelle (4) weg weisende Vorsprünge (7, 7a, 7b, 7c, 9, 9a, 9b, 9c, 9d) umfassen, wobei bei ausgebildeter Koppelung des wenigstens einen Rührelementes (3, 3a, 3b, 3c) zur gemeinsamen Rotation an die Antriebswelle (4) die Vorsprünge (7, 7a, 7b, 7c, 9, 9a, 9b, 9c, 9d) sämtlicher Rührelemente (3, 3a, 3b, 3c, 6, 6a, 6b, 6c, 6d) fluchtend zueinander orientiert sind.

5. Vorrichtung nach einem oder mehreren der Ansprüche 1 bis 4, bei welcher zwischen mehreren (3, 3a, 3b, 3c) der Rührelemente (3, 3a, 3b, 3c, 6, 6a, 6b, 6c, 6d) und der Antriebswelle (4) ein Drehspiel ausgebildet ist, welches eine koaxiale und begrenzte relative Drehbewegung der mehreren Rührelemente (3, 3a, 3b, 3c) zur Antriebswelle (4) erlaubt, wobei wenigstens zwei dieser Rührelemente (3, 3a, 3b, 3c) unabhängig voneinander drehend bewegbar sind.

6. Vorrichtung nach einem oder mehreren der Ansprüche 1 bis 5, bei welcher zwischen wenigstens zwei Rührelementen (3, 3a, 3b, 3c) und der Antriebswelle (4) ein Drehspiel ausgebildet ist, wobei die wenigstens zwei Rührelemente (3, 3a, 3b, 3c) durch einen parallel zur Antriebswelle (4) orientierten Mitnehmerstab (12, 12a) zusammengefasst sind, welcher bei Eintauchen in eine korrespondierende Nut der Antriebswelle (4) die wenigstens zwei Rührelemente (3, 3a, 3b, 3c) drehfest an die Antriebswelle (4) koppelt.

7. Vorrichtung nach einem oder mehreren der Ansprüche 1 bis 5, bei welcher die Antriebswelle (4) mit mindestens einem und vorzugsweise zwei sich von der Antriebswelle (4) weg erstreckenden Mitnehmern (13, 13a) in Verbindung steht, welche bei einer bestimmten relativen Drehposition des wenigstens einen Rührelementes (3, 3a, 3b, 3c) zur Antriebswelle (4) gegen einen jeweils zugeordneten Anschlag (17, 17a) des Rührelementes (3, 3a, 3b, 3c) geführt sind.

8. Vorrichtung nach Anspruch 7, bei welcher die Antriebswelle (4) mit mindestens zwei sich von der Antriebswelle (4) radial weg erstreckenden Mitnehmern (13, 13a) in Verbindung steht.

9. Verfahren zum Starten eines Zerkleinerungsprozesses von Feststoffen oder Suspensionen mit Feststoffanteilen einer Mahlvorrichtung (1), welche Mahlvorrichtung (1) einen Mahlbehälter (5) mit einer Vielzahl von im Mahlbehälter (5) aufgenommen Mahlkörpern, wenigstens eine sich stirnseitig in den Mahlbehälter erstreckende Antriebswelle (4) und mehrere im Mahlbehälter (5) positionierte und von der Antriebswelle (4) rotierend bewegbare Rührelemente (3, 3a, 3b, 3c, 6, 6a, 6b, 6c, 6d) umfasst, wobei die rotierende Bewegung wenigstens eines Rührelementes (3, 3a, 3b, 3c) über eine aus der Rotationsbewegung der Antriebswelle (4) resultierende und der beginnenden Rotationsbewegung der Antriebswelle (4) zeitlich nachgeordnete Koppelung zwischen dem wenigstens einen Rührelement (3, 3a, 3b, 3c) und der Antriebswelle (4) eingeleitet wird, das Verfahren **dadurch gekennzeichnet, dass** wenigstens eines der mehreren Rührelemente (6, 6a, 6b, 6c, 6d) fest mit der Antriebswelle (4) verbunden ist und bei beginnender Rotationsbewegung der Antriebswelle (4) zusammen mit der Antriebswelle (4) rotierend bewegt wird.

10. Verfahren nach Anspruch 9, bei welcher die rotierende Bewegung wenigstens zweier Rührelemente aufeinanderfolgend und jeweils zeitlich nach beginnender Rotationsbewegung der Antriebswelle (4) eingeleitet wird.

11. Verfahren nach einem oder mehreren der Ansprüche 9 bis 10, bei welchem mehrere Rührelemente (3, 3a, 3b, 3c) zusammengefasst sind, deren rotierende Bewegung zeitgleich und nach beginnender Rotationsbewegung der Antriebswelle (4) via eine Koppelung zwischen den mehreren Rührelementen (3, 3a, 3b, 3c) und der Antriebswelle (4) eingeleitet wird.

12. Verfahren nach einem oder mehreren der Ansprüche 9 bis 11, bei welchem sich von den mehreren Rührelementen (3, 3a, 3b, 3c, 6, 6a, 6b, 6c, 6d) Vorsprünge (7, 7a, 7b, 7c, 9, 9a, 9b, 9c, 9d) in Richtung weg von der Antriebswelle (4) erstrecken, wobei nach eingeleiteter Rotationsbewegung sämtlicher Rührelemente (3, 3a, 3b, 3c, 6, 6a, 6b, 6c, 6d) die Vorsprünge (7, 7a, 7b, 7c, 9, 9a, 9b, 9c, 9d) wenigstens zweier Rührelemente fluchtend zueinander ausgerichtet sind.

13. Verfahren nach einem oder mehreren der Ansprüche 9 bis 12, bei welchem zeitlich nach Einleiten einer rotierenden Bewegung sämtlicher Rührelemente (3, 3a, 3b, 3c, 6, 6a, 6b, 6c, 6d) die Antriebswelle (4) angehalten und hierauf folgend in umgekehrter Drehrichtung rotierend bewegt wird, wobei bei Änderung der Drehrichtung die Koppelung zwischen dem wenigstens einen Rührelement (3, 3a, 3b, 3c) und der Antriebswelle (4) temporär gelöst wird und nachfolgend aus der Rotationsbewegung in umgekehrter Drehrichtung resultierend wieder hergestellt wird.

## Claims

1. Device (1) for the comminuting processing of solids or suspensions with solids portions, comprising a grinding container (5) with a plurality of grinding elements accommodated in the grinding container (5), at least one drive shaft (4) extending into the grinding container (5) on the front side and several stirring elements (3, 3a, 3b, 3c, 6, 6a, 6b, 6c, 6d) positioned in the grinding container (5) and rotationally movable by means of the drive shaft (4), wherein between at least one (3, 3a, 3b, 3c) of the several stirring elements (3, 3a, 3b, 3c, 6, 6a, 6b, 6c, 6d) and the drive shaft (4) there is a rotational play which allows a coaxial and limited rotational movement of the at least one stirring element (3, 3a, 3b, 3c)relative to the drive shaft (4), **characterised in that** one or more catch elements (12, 12a, 13, 13a) are brought into effective connection with at least one stirring element (3, 3a, 3b, 3c) and the drive shaft (4), which at a predefined rotational position of the drive shaft (4) relative to at least one stirring element (3, 3a, 3b, 3c) couple the at least one stirring element (3, 3a, 3b, 3c) to the drive shaft (4) for joint rotation.

2. Device according to claim 1 in which at least one (6, 6a, 6b, 6c) of the several stirring elements (3, 3a, 3b, 3c, 3d, 6, 6a, 6b, 6c, 6d) is firmly connected the drive shaft (4) without rotational play.

3. Device according to claim 1 or claim 2 which at least one of the stirring elements (3, 3a, 3b, 3c, 6, 6a, 6b, 6c, 6d) is designed as a stirring disk which comprise several projections (7, 7a, 7b, 7c) pointing away from the drive shaft (4).

4. Device according to one or more of claims 1 to 3 in which all stirring elements (3, 3a, 3b, 3c, 6, 6a, 6b, 6c, 6d) designed as stirring disks each comprise several projections (7, 7a, 7b, 7c, 9, 9a, 9b, 9c, 9d) pointing away from the drive shaft (4), wherein in the case of coupling of the at least one stirring element (3, 3a, 3b, 3c) for joint rotation on the drive shaft (4) the projections (7, 7a, 7b, 7c, 9, 9a, 9b, 9c, 9d) of all stirring elements (3, 3a, 3b, 3c, 6, 6a, 6b, 6c, 6d) are orientated in an aligned manner with regard to each other.

5. Device according to one or more of claims 1 to 4 in which between several (3, 3a, 3b, 3c) of the stirring elements (3, 3a, 3b, 3c, 6, 6a, 6b, 6c, 6d) and the drive shaft (4) there is a rotational play which allows a coaxial and limited rotational movement of the several stirring elements (3, 3a, 3b, 3c) relative to the drive shaft (4), wherein at least two of these stirring elements (3, 3a, 3b, 3c) can be rotationally moved independently of each other.

6. Device according to one or more of claims 1 to 5 in which there is a rotational play between at least two stirring elements (3, 3a, 3b, 3c) and the drive shaft (4), wherein the at least two stirring elements (3, 3a, 3b, 3c) are brought together by a catch bar (12, 12a), orientated in parallel to the drive shaft (4), which on insertion into a corresponding groove of the drive shaft (4) connects the at least two stirring elements (3, 3a, 3b, 3c) to the drive shaft (4) in a rotationally fixed manner.

7. Device according to one or more of claims 1 to 5 in which the drive shaft (4) is in connection with one and preferably two catches (13, 13a) extending away from the drive shaft (4), which at a certain rotational position of the at least one stirring element (3, 3a, 3b, 3c) relative to the drive shaft (4) are brought against a stop (17, 17a) of the stirring element (3, 3a, 3b, 3c) assigned in each case.

8. Device according to claim 7 in which the drive shaft (4) is in connection with at least two catches (13, 13a) extending radially away from the drive shaft (4).

9. Method of starting a process of comminuting solids or suspensions with a solids portion of a grinding device (1), said grinding device (1) comprising a grinding container (5) with a plurality of grinding element accommodated in the grinding container (5), at least one drive shaft (4) extending into the grinding container on the front side and several stirring elements (3, 3a, 3b, 3c, 6, 6a, 6b, 6c, 6d) positioned in the grinding container (5) and rotabably movable by means of the drive shaft (4), wherein the rotational movement of at least one stirring element (3, 3a, 3b, 3c)is initiated via a chronologically downstream coupling between the at least one stirring element (3, 3a, 3b, 3c) and the drive shaft (4) resulting from the rotational movement of the drive shaft (4) and the starting rotational movement of the drive shaft (4, the method being **characterised in that** at least one of the several stirring elements (6, 6a, 6b, 6c, 6d) is firmly connected to the drive shaft (4) and at the start of the rotational movement of the drive shaft (4) is moved in a rotational manner together with the drive shaft (4).

10. Method according to claim 9 in which the rotating movement of at least two stirring elements is initiated consecutively and in each case chronologically after the start of the rotational movement of the drive shaft (4).

11. Method according to one or more of claims 9 to 10, in which several stirring elements (3, 3, 3b, 3c) are brought together, the rotational movement of which is initiated simultaneously and after the start of the rotational movement of the drive shaft (4) via a coupling between the several stirring elements (3, 3a, 3b, 3c) and the drive shaft (4).

12. Method according to one or more of claims 9 to 11 in which from the several stirring elements (3, 3a, 3b, 3c, 6, 6a, 6b, 6c, 6d) projections (7, 7a, 7b, 7c, 9, 9a, 9b, 9c, 9d) extend in the direction away from the drive shaft (4), wherein after the initiated rotational movement of all the stirring elements (3, 3a, 3b, 3c, 6, 6a, 6b, 6c 6d) the projections (7, 7a, 7b, 7c, 9, 9a, 9b, 9c, 9d) of at least two stirring elements are aligned with regard to each other.

13. Method according to one or more of claims 9 to 12 in which chronologically after the initiation of a rotational movement of all the stirring elements (3, 3a, 3b, 3c, 6, 6a, 6b, 6c, 6d) the drive shaft (4) is stopped and hereafter moved rotationally in the opposite direction of rotation, wherein on changing the direction of rotation the coupling between the at least one stirring element (3, 3a, 3b, 3c) and the drive shaft (4) is temporarily released and subsequently restored again as a result of the rotational movement in the opposite direction of rotation.

## Revendications

1. Dispositif (1) pour le traitement par déchiquetage de matières solides ou suspensions à teneurs en matières solides, comprenant un récipient de broyage (5) avec une pluralité de corps de broyage logés dans le récipient de broyage (5), au moins un arbre d'entraînement (4) s'étendant du côté frontal dans le récipient de broyage (5) et plusieurs éléments d'agitation (3, 3a, 3b, 3c, 6, 6a, 6b, 6c, 6d) positionnés dans le récipient de broyage (5) et pouvant être mis en mouvement rotatif par l'arbre d'entraînement (4), dans lequel, entre au moins l'un (3, 3a, 3b, 3c) des plusieurs éléments d'agitation (3, 3a, 3b, 3c, 6, 6a, 6b, 6c, 6d) et l'arbre d'entraînement (4), un jeu de rotation est formé, lequel permet un mouvement de rotation relatif limité et coaxial de l'au moins un élément d'agitation (3, 3a, 3b, 3c) par rapport à l'arbre d'entraînement (4), **caractérisé en ce qu'**un ou plusieurs éléments entraîneurs (12, 12a, 13, 13a) sont mis en liaison active avec l'au moins un élément d'agitation (3, 3a, 3b, 3c) et l'arbre d'entraînement (4), lesquels, en cas de position de rotation relative prédéfinie de l'arbre d'entraînement (4) par rapport à l'au moins un élément d'agitation (3, 3a, 3b, 3c), couplent l'au moins un élément d'agitation (3, 3a, 3b, 3c) avec l'arbre d'entraînement (4) pour la rotation commune.

2. Dispositif selon la revendication 1, dans lequel au moins l'un (6, 6a, 6b, 6c) des plusieurs éléments d'agitation (3, 3a, 3b, 3c, 6, 6a, 6b, 6c, 6d) est relié de manière serrée, sans jeu de rotation, à l'arbre d'entraînement (4).

3. Dispositif selon la revendication 1 ou 2, dans lequel au moins l'un des plusieurs éléments d'agitation (3, 3a, 3b, 3c, 6, 6a, 6b, 6c, 6d) est réalisé en tant que disque d'agitation comprenant plusieurs saillies (7, 7a, 7b, 7c) pointant en éloignement de l'arbre d'entraînement (4).

4. Dispositif selon l'une ou plusieurs des revendications 1 à 3, dans lequel l'ensemble des éléments d'agitation (3, 3a, 3b, 3c, 6, 6a, 6b, 6c, 6d) réalisés en tant que disques d'agitation comprennent respectivement plusieurs saillies (7, 7a, 7b, 7c, 9, 9a, 9b, 9c, 9d) pointant en éloignement de l'arbre d'entraînement (4), dans lequel, en cas de couplage réalisé entre l'au moins un élément d'agitation (3, 3a, 3b, 3c) et l'arbre d'entraînement (4) pour la rotation commune, les saillies (7, 7a, 7b, 7c, 9, 9a, 9b, 9c, 9d) de l'ensemble des élément d'agitation (3, 3a, 3b, 3c, 6, 6a, 6b, 6c, 6d) sont orientées en alignement les unes par rapport aux autres.

5. Dispositif selon l'une ou plusieurs des revendications 1 à 4, dans lequel, entre plusieurs (3, 3a, 3b, 3c) des éléments d'agitation (3, 3a, 3b, 3c, 6, 6a, 6b, 6c, 6d) et l'arbre d'entraînement (4), un jeu de rotation est formé, lequel autorise un mouvement de rotation relatif limité et coaxial des plusieurs éléments d'agitation (3, 3a, 3b, 3c) par rapport à l'arbre d'entraînement (4), dans lequel au moins deux de ces éléments d'agitation (3, 3a, 3b, 3c) peuvent se mouvoir rotativement indépendamment l'un de l'autre.

6. Dispositif selon l'une ou plusieurs des revendications 1 à 5, dans lequel, entre au moins deux éléments d'agitation (3, 3a, 3b, 3c) et l'arbre d'entraînement (4), un jeu de rotation est formé, dans lequel les au moins deux éléments d'agitation (3, 3a, 3b, 3c) sont regroupés par une tige d'entraîneur (12, 12a) orientée parallèlement à l'arbre d'entraînement (4) laquelle, en plongeant dans une rainure correspondante de l'arbre d'entraînement (4), couple les au moins deux éléments d'agitation (3, 3a, 3b, 3c) de manière solidaire en rotation avec l'arbre d'entraînement (4).

7. Dispositif selon l'une ou plusieurs des revendications 1 à 5, dans lequel l'arbre d'entraînement (4) est en liaison avec au moins un, et de préférence deux entraîneurs (13, 13a) s'étendant en éloignement de l'arbre d'entraînement (4) lesquels, en cas de position de rotation relative définie de l'au moins un élément d'agitation (3, 3a, 3b, 3c) par rapport à l'arbre d'entraînement (4), sont guidés contre une butée (17, 17a) respectivement associée de l'élément d'agitation (3, 3a, 3b, 3c).

8. Dispositif selon la revendication 7, dans lequel l'arbre d'entraînement (4) est en liaison avec au moins deux entraîneurs (13, 13a) s'étendant radialement en éloignement de l'arbre d'entraînement (4).

9. Procédé pour le démarrage d'un processus de déchiquetage de matières solides ou suspensions avec des teneurs en matières solides d'un dispositif de broyage (1), lequel dispositif de broyage (1) comprend un récipient de broyage (5) avec une pluralité de corps de broyage logés dans le récipient de broyage (5), au moins un arbre d'entraînement (4) s'étendant du côté frontal dans le récipient de broyage et plusieurs éléments d'agitation (3, 3a, 3b, 3c, 6, 6a, 6b, 6c, 6d) positionnés dans le récipient de broyage (5) et pouvant être mis en mouvement rotatif par l'arbre d'entraînement (4), dans lequel le mouvement rotatif d'au moins un élément d'agitation (3, 3a, 3b, 3c) est initié via un couplage résultant du mouvement de rotation de l'arbre d'entraînement (4) et chronologiquement postérieur au commencement du mouvement de rotation de l'arbre d'entraînement (4), entre l'au moins un élément d'agitation (3, 3a, 3b, 3c) et l'arbre d'entraînement (4), le procédé étant **caractérisé en ce qu'**au moins l'un des plusieurs éléments d'agitation (6, 6a, 6b, 6c) est relié de manière serrée à l'arbre d'entraînement (4) et est mis en mouvement rotatif en cas de commencement du mouvement de rotation de l'arbre d'entraînement (4) ensemble avec l'arbre d'entraînement (4).

10. Procédé selon la revendication 9, dans lequel le mouvement rotatif d'au moins deux éléments d'agitation est initié de manière successive et respectivement chronologiquement après le commencement du mouvement de rotation de l'arbre d'entraînement (4).

11. Procédé selon l'une ou plusieurs des revendications 9 à 10, dans lequel plusieurs éléments d'agitation (3, 3a, 3b, 3c) sont regroupés, dont le mouvement rotatif est initié en même temps que, et après le commencement du mouvement de rotation de l'arbre d'entraînement (4) via un couplage entre les plusieurs éléments d'agitation (3, 3a, 3b, 3c) et l'arbre d'entraînement (4).

12. Procédé selon l'une ou plusieurs des revendications 9 à 11, dans lequel des saillies (7, 7a, 7b, 7c, 9, 9a, 9b, 9c, 9d) s'étendent à partir des plusieurs éléments d'agitation (3, 3a, 3b, 3c, 6, 6a, 6b, 6c, 6d) en direction en éloignement de l'arbre d'entraînement (4), dans lequel, une fois que le mouvement de rotation de l'ensemble des éléments d'agitation (3, 3a, 3b, 3c, 6, 6a, 6b, 6c, 6d) est initié, les saillies (7, 7a, 7b, 7c, 9, 9a, 9b, 9c, 9d) d'au moins deux éléments d'agitation sont orientées en alignement les unes par rapport aux autres.

13. Procédé selon l'une ou plusieurs des revendications 9 à 12, dans lequel, chronologiquement après avoir initié un mouvement rotatif de l'ensemble des éléments d'agitation (3, 3a, 3b, 3c, 6, 6a, 6b, 6c, 6d), l'arbre d'entraînement (4) est arrêté et suite à cela, est mis en mouvement de rotation dans le sens de rotation contraire, dans lequel, en cas de changement du sens de rotation, le couplage entre l'au moins un élément d'agitation (3, 3a, 3b, 3c) et l'arbre d'entraînement (4) est temporairement défait et est ensuite de nouveau rétabli de manière résultante à partir du mouvement de rotation dans le sens de rotation contraire.
